# FASCICULE DE BREVET EUROPEEN

(11) **EP 1 054 820 B1**
(45) Date de publication et mention de la délivrance du brevet: **19.06.2002**
(21) Numéro de dépôt: 99901653.8
(22) Date de dépôt: 29.01.1999
(51) Int. Cl.: B65D 83/16

(54) **TETE DE PULVERISATION DE POMPE OU DE VALVE**
PUMPEN- ODER VENTIL-ZERSTÄUBUNGSKOPF
ATOMIZER-HEAD FOR A PUMP OR A VALVE

(30) Priorité: 03.02.1998 FR 9801216
(43) Date de publication de la demande: 29.11.2000
(73) Titulaire: VALOIS S.A., 27110 Le Neubourg (FR)
(72) Inventeur: OUIN, Christian, F-27110 Villez sur Le Neubourg (FR); DE POUS, Olivier, F-75015 Paris (FR)
(74) Mandataire: CAPRI SARL
(86) Numéro de dépôt international: FR9900178
(87) Numéro de publication internationale: WO9939992

(56) Documents cités:
- FR-A- 1 482 900
- US-A- 3 703 994
- US-A- 5 676 311

## Description

La présente invention concerne une tête de pulvérisation destinée à être montée sur la tige de soupape d'un dispositif de distribution de produit fluide, tel qu'une pompe ou une valve. La tête de pulvérisation sert d'organe d'actionnement sur lequel on agit à l'aide d'un doigt pour actionner la pompe ou la valve. Le produit fluide est refoulé hors de la pompe ou de la valve à travers la tige de soupape sur laquelle est montée la tête de pulvérisation. Pour permettre la distribution du fluide, la tête de pulvérisation comprend un orifice de distribution qui communique avec la tige de soupape par l'intermédiaire d'un conduit de sortie. Dans le cas d'un liquide tel qu'un parfum, la tête de pulvérisation peut incorporer un gicleur permettant une pulvérisation du liquide.

Une tête de pulvérisation de l'art antérieur est représentée sur la figure 1 et désignée dans son ensemble par la référence numérique 10. La tête 10 comprend un corps 2 qui présente une forme cylindrique. A son extrémité supérieure, le corps 2 forme une paroi 27 sur laquelle on appuie à l'aide d'un doigt pour actionner la pompe ou la valve. En outre, le corps 2 définit une jupe périphérique 28 qui s'étend à partir de la paroi 27 vers le bas sur une certaine hauteur. La hauteur de cette jupe périphérique 28 est déterminée en partie par la hauteur de course de la tige de soupape de la pompe ou de la valve sur laquelle la tête est montée. En effet, pour des raisons esthétiques, la jupe 28 doit s'étendre jusqu'au niveau de la bague de fixation de la pompe ou de la valve sur le récipient afin de cacher la tige de soupape. Ainsi, lorsqu'on actionne la pompe ou la valve, la jupe périphérique 28 de la tête de distribution 10 s'engage au-dessus de la bague de fixation. La hauteur de la jupe périphérique 28 est donc directement dépendante du type de pompe ou de valve sur laquelle la tête de pulvérisation 10 est montée.

En outre, le corps 2 est pourvu d'un logement 21 destiné à la réception de l'extrémité supérieure de la tige de soupape. Ce logement 21 communique avec un ou plusieurs conduits de sortie 22. Ce ou ces conduit(s) 22 débouche(nt) dans un espace annulaire formé autour d'un noyau 23 réalisé de manière monobloc dans le corps 2. Le logement ainsi formé par cet espace annulaire est destiné à recevoir un gicleur 4 qui est engagé en force dans cet espace annulaire. De manière classique, le gicleur 4 comprend un orifice de distribution, et dans le cas d'un produit fluide tel que du parfum, le gicleur 4 peut en outre comprendre des moyens de pulvérisation telle qu'une chambre de tourbillonnement reliée par des canaux de tourbillonnement tangentiels reliant le conduit 22.

En somme, une tête de pulvérisation de l'art antérieur comprend un logement pour la réception de la tige de soupape, un orifice de sortie reliant ledit logement, une surface de poussée sur laquelle on appuie à l'aide du doigt et une jupe périphérique pour masquer la tige de soupape.

Ce genre de tête de pulvérisation est en général réalisé en plastique moulé. Le moule nécessaire à la fabrication d'une telle tête de pulvérisation comprend essentiellement trois pièces, à savoir un noyau inférieur qui définit l'intérieur de la tête de distribution et notamment le logement pour la tige de soupape, une coque supérieure qui définit la parie extérieure de la tête notamment la surface d'appui et la paroi extérieure de la jupe périphérique, et une broche insérable à travers la coque supérieure pour définir l'espace annulaire pour la réception du gicleur et le conduit 22 qui fait communiquer le logement avec le gicleur. La broche est insérée horizontalement à travers la coque supérieure alors que le plan de joint du moule est défini à l'extrémité inférieure de la jupe périphérique 28. On comprend donc que l'on ne peut pas faire varier la hauteur de la jupe périphérique 28 étant donné que la distance entre le plan de joint et la broche formant l'espace annulaire est fixe. Par conséquent, il faut utiliser plusieurs moules pour fabriquer des têtes de distribution ayant une jupe périphérique de hauteur différente pour cacher la tige de soupape, ce qui entraîne un investissement beaucoup plus coûteux.

C'est un but de la présente invention que de pallier à ce problème de l'art antérieur en définissant une tête de pulvérisation dont la hauteur de jupe périphérique peut être variée sans pour autant utiliser un moule différent pour la formation du corps de la tête.

En outre, du fait que la tête de pulvérisation est réalisée en matière plastique, il se produit localement des phénomènes de retassure ou d'affaissement qui affectent localement les surfaces visibles de la tête en raison des épaisseurs inégales de la pièce plastique. Notamment, ce phénomène de retassure est souvent visible au niveau de la face supérieure d'appui de la tête dans la zone correspondant au logement et au conduit. Ce phénomène de retassure affecte de manière négative l'aspect esthétique de la tête de distribution. Un autre but de la présente invention est donc de pallier aux effets visibles de ce phénomène de retassure.

D'autre part, il est parfois exigé que la couleur de la tête de pulvérisation s'accorde avec celle de la bague de fixation ou du récipient. Dans ce cas, il est nécessaire de colorer la matière plastique constitutive de la tête de distribution. Les colorants utilisés pour teinter la matière plastique étant des produits onéreux, le coût d'une tête de distribution colorée s'en ressent. La présente invention a également pour but de pouvoir réaliser des têtes de pulvérisation colorées pour un cout réduit.

Pour ce faire, la présente invention a pour objet une tête de pulvérisation destinée à être montée sur la tige de soupape d'un dispositif de distribution de produit fluide tel qu'une pompe ou une valve, ladite tête de pulvérisation comprenant un corps pourvu d'un logement destiné à la réception de la tige de soupape, d'au moins un conduit faisant communiquer ledit logement avec un orifice de distribution, le corps étant reçu fixement dans une surcapsule qui le recouvre en laissant le logement dégagé. La surcapsule, qui peut être réalisée en métal mais de préférence en matière plastique, résoud en une fois tous les problèmes de l'art antérieur aussi bien liés à la hauteur de la jupe périphérique, qu'au phénomène de retassure ainsi qu'à la couleur de la tête. En ce qui concerne la hauteur de la jupe périphérique, il est plus facile et moins coûteux de faire varier la hauteur de la surcapsule plutôt que celle du corps de la tête du fait que le moule nécessaire pour réaliser la surcapsule est beaucoup plus simple. Le corps de la tête devient donc un élément standard pour un diamètre de tête donné, indépendamment de la hauteur de la tête. Un seul moule de corps suffit pour une tête d'un diamètre donné.

En ce qui concerne le phénomène de retassure, il ne se produit pas dans le cas d'une surcapsule en matière plastique, étant donné que son épaisseur de paroi est uniforme.

Enfin, en ce qui concerne la couleur de la tête, étant donné que la quantité de plastique nécessaire pour mouler la surcapsule est inférieure à celle nécessaire pour mouler un corps classique, on réalise une économie sur la quantité de colorant nécessaire.

Le document FR-A-1 482 900 décrit certes un poussoir doté d'une coiffe qui recouvre des organes internes du poussoir définissant un clapet. La coiffe est donc montée coulissante axialement sur le capot. L'élément permettant de maintenir la coiffe sur le capot est le gicleur qui fait saillie sur la jupe de la coiffe. A cet effet, étant donné que la coiffe est mobile par rapport au gicleur, l'ouverture à travers laquelle le gicleur fait saillie, est surdimensionnée pour permettre le coulissement de la coiffe. La coiffe, dans ce poussoir, n'a qu'une fonction de paroi d'actionnement du clapet pour le maintenir fermé jusqu'au relâchement de la pression. La caractéristique coulissante est donc essentielle au fonctionnement de ce poussoir.

Bien que ce document décrive une coiffe, celle-ci n'est pas utilisée dans les mêmes buts, et de surcroît, est montée coulissante.

Selon une forme de réalisation, l'orifice de distribution est formé par un gicleur rapporté sur le corps, la surcapsule étant pourvue d'une simple ouverture pour le passage du gicleur lors de son montage sur le corps. En variante, l'orifice de distribution est formé dans la surcapsule.

Dans les deux cas, la tête peut comporter des moyens de pulvérisation sous la forme d'une chambre de tourbillonnement centrée sur l'orifice de distribution et alimentée par au moins deux canaux de tourbillonnement tangentiels reliant ledit au moins un conduit. Dans ce cas, la chambre de tourbillonnement et les canaux peuvent être formés dans le gicleur. En variante, la chambre de tourbillonnement et les canaux peuvent être formés dans le corps.

Dans le cas où l'orifice de distribution est formé dans la surcapsule et la chambre et les canaux de tourbillonnement dans le corps, il n'est pas nécessaire d'utiliser un gicleur rapporté sur la corps. On réalise ainsi l'économie d'une pièce et donc d'un moule approprié. La surcapsule remplit alors une fonction supplémentaire, à savoir celle d'orifice de distribution.

Selon un autre aspect, le corps et la surcapsule comprennent des moyens d'orientation pour déterminer l'orientation de la surcapsule par rapport au corps lors de leur montage afin que l'orifice de pulvérisation soit centré lors du montage par rapport à l'axe de la chambre de tourbillonnement. Avantageusement, la surcapsule forme intérieurement un pointeau de pénétration et d'orientation coopérant avec un évidement de forme correspondante ménagée dans le corps. On impose ainsi automatiquement lors du montage l'orientation de la surcapsule sur le corps.

L'invention sera maintenant plus amplement décrite en référence aux dessins joints donnant à titre d'exemple non limitatif deux modes de réalisation de la présente invention.

Sur les dessins :
- la figure 1 est une vue en coupe transversale d'une tête de pulvérisation selon l'art antérieur,
- la figure 2 est une vue en coupe transversale à travers une tête de pulvérisation selon une première forme de réalisation de la présente invention,
- la figure 3 est une vue en coupe transversale du gicleur utilisé dans la tête de pulvérisation de la figure 2,
- la figure 4 est une vue en plan de l'intérieur du gicleur de la figure 3,
- la figure 5 est une vue en coupe transversale d'une tête de pulvérisation selon un deuxième mode de réalisation de la présente invention,
- la figure 6 est une vue en plan de la partie du corps de la tête de pulvérisation formant les moyens de pulvérisation, et
- la figure 7 est une vue en plan de l'intérieur de la surcapsule au niveau de l'orifice de distribution.

Dans une première forme de réalisation représentée sur les figures 2 à 4, la tête de pulvérisation 1 de la présente invention comprend trois éléments constitutifs, à savoir un corps 2, une surcapsule 3 et un gicleur 4. Ces trois éléments sont de préférence réalisés en matière plastique moulée, bien que la surcapsule 3 puisse également être réalisée en métal. Le corps 2 peut par exemple être moulé en polypropylène et la surcapsule 3 et le gicleur 4 en un plastique plus dur par exemple de l'acétal.

En se référant maintenant plus précisément à la figure 2, le corps 2 est d'une conception tout à fait classique similaire à celle de la tête de pulvérisation de l'art antérieur représentée sur la figure 1. Par conséquent, la corps 2 forme un logement central axial 21 pour la réception de l'extrémité supérieure de la tige de soupape de la pompe ou de la valve sur laquelle la tête 1 est montée. Ce logement 21 communique par l'intermédiaire d'un canal de sortie 22 avec un espace annulaire 224 défini autour d'un noyau 23 présentant une surface d'extrémité annulaire 24 parfaitement plane. L'espace annulaire 224, comme on peut le voir sur la figure 2, est destiné à la réception par encliquetage d'un gicleur 4 dont le détail sera décrit ci-après en référence à la figure 3. D'autre part, le corps 2 forme une surface supérieure annulaire 27 et une bride périphérique 28 qui s'étend vers le bas sur la totalité de la périphérie du corps 2. Au niveau du logement annulaire 224 pour le gicleur 4, la bride annulaire 28 est percée d'un trou. La différence essentielle avec le corps d'une tête de pulvérisation de l'art antérieur réside dans la longueur de la jupe périphérique qui est réduit ici à une bride périphérique 28.

On se référera maintenant aux figures 3 et 4 qui représentent à une échelle agrandie le gicleur 4 utilisé dans la tête de pulvérisation 1 de la figure 2. Le gicleur 4 est un gicleur tout à fait classique se présentant sous la forme d'un petit godet dont le fond 41 est percé d'un orifice de distribution 45. Cet orifice de distribution 45 communique avec un évidement 47 qui forme en combinaison avec la paroi d'extrémité annulaire plate 24 du noyau 23 une chambre de tourbillonnement 47. Le fond 41 est en outre pourvu d'autres évidements 46 au nombre de trois comme on peut le voir sur la figure 4, qui font communiquer la chambre de tourbillonnement 47 avec la périphérie interne du gicleur 4. Ces évidements 46 en combinaison avec la paroi annulaire plane 24 du noyau 23 forment trois canaux de tourbillonnement 46 qui relient la chambre de tourbillonnement 47 de manière tangentielle pour amener le produit fluide à s'écouler de manière tourbillonnaire dans la chambre 47. Pour faire communiquer l'espace annulaire 224 avec les canaux de tourbillonnement 46, la paroi cylindrique 42 du gicleur 4 est intérieurement pourvue de saignées 44. Ainsi, le produit fluide refoulé à travers la tige de soupape peut s'écouler à travers le conduit 22 dans l'espace annulaire 224, et de là à travers les saignées 44 et les canaux de tourbillonnement 46 jusque dans la chambre de tourbillonnement 47 où il est enfin distribué à travers l'orifice de distribution 45 vers l'extérieur sous la forme d'un jet de produit pulvérisé. Une bonne isolation des canaux de tourbillonnement 46 et de la chambre de tourbillonnement 47 est possible en utilisant des matières plastiques de dureté différente : par exemple, le gicleur peut être réalisé en acétal et le corps 2 en polypropylène de sorte que le gicleur 4 déforme légèrement la paroi d'extrémité plane 24 du noyau 23 et réalisé ainsi une bonne étanchéité. Pour la fixation du gicleur 4 sur le noyau 23, la paroi cylindrique 42 du gicleur est dotée de crans d'encliquetage 43 qui coopèrent avec le corps 2 par interférence de matière en raison de la différence de dureté des plastiques utilisés pour les réaliser. On obtient ainsi une mise en place stable et solide du gicleur sur le corps.

Selon l'invention, le corps 2 est revêtu de la surcapsule 3 qui recouvre la paroi d'extrémité supérieure 27 et la bride périphérique 28 en laissant le logement 21 dégagé. Il est préférable que la paroi interne de la surcapsule 3 épouse la forme du corps 2 au niveau de sa bride périphérique 28 et de sa surface supérieure 27 comme on peut le voir sur la figure 2. Il est donc important que les côtes intérieures de la surcapsule correspondent de manière précise aux côtes extérieures du corps 2. Il sera ainsi possible d'engager en force le corps 2 à l'intérieur de la surcapsule sans qu'il soit nécessaire d'utiliser d'autres moyens pour bloquer le corps 2 à l'intérieur de la surcapsule 3. Le corps 2 est ainsi fixement reçu dans la surcapsule 3. Comme on peut le voir sur la figure 2, la surcapsule se présente sous la forme d'un simple godet cylindrique avec un fond définissant la surface annulaire supérieure de poussée 31 sur laquelle on agit à l'aide d'un doigt et une paroi périphérique définissant une jupe périphérique 32 qui remplit la même fonction que celle de la tête de l'art antérieur représentée sur la figure 1. La surcapsule 3 présente une épaisseur de paroi parfaitement uniforme de sorte qu'aucun phénomène de retassure ne peut l'affecter. Elle peut en outre être réalisée à l'aide de matière plastique colorée.

Dans cette forme de réalisation, la surcapsule 3 présente au niveau de sa jupe périphérique 32 une ouverture 33 destinée au passage du gicleur 4 lors de son montage sur le corps 2. En effet, lors de l'opération de montage de cette tête de pulvérisation, il est d'abord nécessaire d'engager le corps 2 dans la surcapsule 3, puis ensuite de mettre en place le gicleur 4 sur le noyau 23 du corps 2. Par conséquent, la surcapsule 3 doit présenter une ouverture permettant le passage du gicleur 4. Il est à noter que le montage de la tête de pulvérisation de l'invention peut être effectué avec une machine classique une fois que le corps est engagé dans la surcapsule. On comprend aisément qu'il est facile de faire varier la hauteur de la tête de pulvérisation 1 en utilisant une surcapsule de hauteur différente. Il n'est donc pas nécessaire de toucher au corps 2 qui ne détermine nullement la hauteur de la tête. Du fait de sa simplicité, la surcapsule 3 peut être facilement réalisée à un moindre coût avec des hauteurs différentes. D'autre part, étant donné que le corps 2 ne constitue plus un élément visible, il importe peu qu'il soit affecté par des défauts esthétiques tels que des phénomènes de retassure.

On se référera maintenant aux figures 5 à 7 pour décrire un second mode de réalisation particulièrement avantageux. L'avantage de cette tête de pulvérisation réside dans le fait qu'elle n'est constituée que de deux éléments, à savoir le corps 2 et la surcapsule 3. La fonction du gicleur est ici remplie en combinaison par le corps 2 et la surcapsule 3. Comme on peut le voir sur la figure 6, la chambre de tourbillonnement 25 et les canaux de tourbillonnement 26 sont formés sur la paroi d'extrémité 24 du noyau 23 formé par le corps 2. Dans l'exemple représenté, il s'agit d'une forme de réalisation particulière mettant en oeuvre deux canaux de tourbillonnement 26 reliés à deux conduits latéraux symétriques 22 qui débouchent dans le logement 21. Cette configuration permet une alimentation totalement symétrique des canaux de tourbillonnement 26. Alors que traditionnellement, la chambre 25 et les canaux 26 sont formés dans le gicleur rapporté, dans cette forme de réalisation, la chambre et les canaux sont formés directement sur le corps 2. De manière symétrique, la paroi utilisée pour isoler les canaux 26 l'un de l'autre et compléter la chambre 25 est formée par la surcapsule 3. Comme on peut le voir sur les figures 5 et 7, cette paroi d'obturation doit être percée d'un orifice de distribution 35 qui fait communiquer la chambre de tourbillonnement 25 avec l'extérieur. Avantageusement, la surcapsule 3 peut former en aval de l'orifice de pulvérisation 35 un cône directionnel de pulvérisation 36.

Il faut également noter que cette forme de réalisation permet de réduire considérablement la hauteur du gicleur et de ce fait la hauteur totale de la tête.

Dans cette forme de réalisation, il est essentiel que le trou de distribution 35 soit parfaitement centré par rapport à la chambre de tourbillonnement 35. Pour ce faire, il est prévu des moyens d'orientation permettant de déterminer précisément l'orientation de la surcapsule 3 par rapport au corps 2. Selon une forme de réalisation, ces moyens d'orientation se présentent sous la forme d'un pointeau de pénétration et d'orientation 37 qui coopèrent avec un évidement 29 de forme correspondante ménagé dans le corps 2. Ce pointeau 37, comme on peut le voir sur les figures 5 et 7, peut être prévu au niveau de l'orifice de pulvérisation 35. Ce pointeau 37 se présente sous la forme d'une surépaisseur de paroi réalisée au niveau de la jupe périphérique 32. Comme son nom l'indique, ce pointeau 37 définit une pointe orientée vers le bas qui est destinée à coopérer avec l'évidement 29 formé dans le corps 2 et qui présente une forme correspondante. Comme on peut le voir sur la figure 6, le noyau 23 avec sa paroi d'extrémité 24 dans laquelle sont formés la chambre 25 et les canaux 26, est situé au niveau de cet évidement 29. Par la coopération de ce pointeau 37 et de cet évidement 29, on assure ainsi une orientation parfaite et par conséquent un centrage de l'orifice de distribution 35 par rapport à la chambre de tourbillonnement 25.

Bien que non représenté et techniquement plus compliqué à réaliser, il est également possible de former la chambre et les canaux de tourbillonnement dans la surcapsule. Le corps présente alors un noyau dont la paroi d'extrémité est parfaitement plane, comme dans la première forme de réalisation.

Grâce à la surcapsule, il est possible de faire varier à moindre coût la hauteur de la tête de pulvérisation, et d'améliorer l'esthétique de la tête en éliminant tous problèmes liés au phénomène de retassure et en diminuant les coûts liés à la coloration du plastique.

## Revendications

1. Tête de pulvérisation (1) destinée à être montée sur la tige de soupape d'un dispositif de distribution de produit fluide tel qu'une pompe ou une valve, ladite tête de pulvérisation (1) comprenant un corps (2) pourvu d'un logement (21) destiné à la réception de la tige de soupape, d'au moins un conduit (22) faisant communiquer ledit logement (21) avec un orifice de distribution (45 ; 35), **caractérisée en ce que** le corps (2) est reçu fixement dans une surcapsule (3) qui le recouvre en laissant le logement (21) dégagé.

2. Tête de pulvérisation selon la revendication 1, dans laquelle la surcapsule (3) est en métal.

3. Tête de pulvérisation selon la revendication 1, dans laquelle la surcapsule (3) est en plastique.

4. Tête de pulvérisation selon l'une quelconque des revendications précédentes, dans laquelle l'orifice de distribution (45) est formé par un gicleur (4) rapporté sur le corps (2), la surcapsule (3) étant pourvue d'une ouverture (33) pour le passage du gicleur (4) lors de son montage sur le corps (2).

5. Tête de pulvérisation selon l'une quelconque des revendications 1 à 3, dans laquelle l'orifice de distribution (35) est formé dans la surcapsule (3).

6. Tête de pulvérisation selon l'une quelconque des revendications précédentes, comportant des moyens de pulvérisation (46, 47 ; 25, 26) sous la forme d'une chambre de tourbillonnement (47 ; 25) çentrée sur l'orifice de distribution (45 ; 35) et alimentée par au moins deux canaux de tourbillonnement tangentiels (46 ; 26) reliant ledit au moins un conduit (22).

7. Tête de pulvérisation selon les revendications 4 et 6, dans laquelle la chambre de tourbillonnement (47) et les canaux (46) sont formés dans le gicleur (4).

8. Tête de pulvérisation selon les revendications 5 et 6, dans laquelle la chambre de tourbillonnement (25) et les canaux (26) sont formés dans le corps (2).

9. Tête de pulvérisation selon l'une quelconque des revendications précédentes, dans laquelle le corps (2) et la surcapsule (3) comprennent des moyens d'orientation (29, 37) pour déterminer l'orientation de la surcapsule (3) par rapport au corps (2) lors de leur montage.

10. Tête de pulvérisation selon la revendication 9, dans laquelle la surcapsule (3) forme intérieurement un pointeau de pénétration et d'orientation (37) coopérant avec un évidement (29) de forme correspondante ménagé dans le corps (2).

11. Tête de pulvérisation comprenant un corps (2) définissant une bride périphérique (28) et au moins un conduit de sortie (22) débouchant sur l'extérieur de la bride,
**caractérisé en ce que** la bride périphérique (28) du corps est reçue fixement dans une surcapsule (3), qui épouse la forme de la bride, la surcapsule et la bride définissant ensemble des moyens de pulvérisation (46, 47 ; 25, 26) sous la forme d'une chambre de tourbillonnement (47 ; 25) centrée sur un orifice de distribution (45 ; 35) et alimentée par au moins deux canaux de tourbillonnement tangentiels (46 ; 26) reliant ledit au moins un conduit (22).

12. Tête de pulvérisation selon la revendication 11, dans laquelle ladite bride périphérique forme les deux canaux de tourbillonnement (26) et la chambre de tourbillonnement (25), la surcapsule complétant et isolant les canaux l'un de l'autre et complétant la chambre de tourbillonnement, la surcapsule définissant en outre l'orifice de distribution (35) centré sur la chambre de tourbillonnement.

13. Tête de pulvérisation selon la revendication 11, dans laquelle ladite surcapsule forme les deux canaux de tourbillonnement (26) et la chambre de tourbillonnement (25), la bride complétant et isolant les canaux l'un de l'autre et complétant la chambre de tourbillonnement, la bride définissant en outre l'orifice de distribution (35) centré sur la chambre de tourbillonnement.

14. Tête de pulvérisation selon l'une quelconque des revendications 11 à 13, dans laquelle la surcapsule (3) est en métal.

15. Tête de pulvérisation selon l'une quelconque des revendications 11 à 13, dans laquelle la surcapsule (3) est en plastique.

16. Tête de pulvérisation selon l'une quelconque des revendications 11 à 15, dans laquelle le corps (2) et la surcapsule (3) comprennent des moyens d'orientation (29, 37) pour déterminer l'orientation de la surcapsule (3) par rapport a corps (2) lors de leur montage.

17. Tête de pulvérisation selon la revendication 16, dans laquelle la surcapsule (3) forme intérieurement un pointeau de pénétration et d'orientation (37) coopérant avec un évidement (29) de forme correspondante ménagé dans le corps (2).

## Patentansprüche

1. Zerstäubungskopf (1), der dazu bestimmt ist, auf der Ventilstange einer Abgabevorrichtung für ein Fluid wie z.B. einer Pumpe oder eines Ventils montiert zu werden, wobei der Zerstäubungskopf (1) einen Körper (2) umfaßt, der mit einer Ausnehmung (21) versehen ist, die zur Aufnahme der Ventilstange dient, sowie mit wenigstens einer Leitung (22), welche die Ausnehmung (21) mit einer Abgabeöffnung (45; 35) verbindet, **dadurch gekennzeichnet, daß** der Körper (2) fest in einer Überkapsel (3) aufgenommen ist, die ihn unter Freilassung der Ausnehmung (21) überdeckt.

2. Zerstäubungskopf nach Anspruch 1, bei dem die Überkapsel (3) aus Metall besteht.

3. Zerstäubungskopf nach Anspruch 1, bei dem die Überkapsel (3) aus Kunststoff besteht.

4. Zerstäubungskopf nach einem der vorhergehenden Ansprüche, bei dem die Abgabeöffnung (45) von einer Düse (4) gebildet wird, die mit dem Körper (2) zusammengebaut ist, wobei die Überkapsel (3) mit einer Öffnung (33) für das Hindurchtreten der Düse (4) bei ihrer Montage auf dem Körper (2) versehen ist.

5. Zerstäubungskopf nach einem der Ansprüche 1 bis 3, bei dem die Abgabeöffnung (35) in der Überkapsel (3) ausgebildet ist.

6. Zerstäubungskopf nach einem der vorhergehenden Ansprüche, der Zerstäubungseinrichtungen (46, 47; 25, 26) in Form einer Verwirbelungskammer (47; 25) umfaßt, die auf die Abgabeöffnung (45; 35) zentriert ist und durch wenigstens zwei tangentiale Verwirbelungskanäle (46; 26) versorgt wird, welche sie mit wenigstens einer Leitung (22) verbinden.

7. Zerstäubungskopf nach den Ansprüchen 4 und 6, bei dem die Verwirbelungskammer (47) und die Kanäle (46) in der Düse (4) ausgebildet sind.

8. Zerstäubungskopf nach den Ansprüchen 5 und 6, bei dem die Verwirbelungskammer (25) und die Kanäle (26) im Körper (2) ausgebildet sind.

9. Zerstäubungskopf nach einem der vorhergehenden Ansprüche, bei dem der Körper (2) und die Überkapsel (3) Orientierungseinrichtungen (29, 37) umfassen, die dazu dienen, die Ausrichtung der Überkapsel (3) bezüglich des Körpers (2) bei ihrer Montage zu bestimmen.

10. Zerstäubungskopf nach Anspruch 9, bei dem die Überkapsel (3) im Inneren mit einem Eindring- und Ausrichtvorsprung (37) versehen ist, der mit einer Ausnehmung (29) entsprechender Form zusammenwirkt, die im Körper (2) vorgesehen ist.

11. Zerstäubungskopf, der einen Körper (2) umfaßt, der einen Umfangsbundring (28) und wenigstens eine Ausgangsleitung (22) aufweist, die im Außenraum des Bundringes mündet, **dadurch gekennzeichnet, daß** der Umfangsbundring (28) des Körpers fest in einer Überkapsel (3) aufgenommen ist, welche an die Form des Bundrings angepaßt ist, wobei die Überkapsel und der Bundring zusammen Zerstäubungseinrichtungen (46; 47; 25, 26) in der Form einer Verwirbelungskammer (47; 25) definieren, die auf eine Abgabeöffnung (45; 35) zentriert ist und von wenigstens zwei tangentialen Verwirbelungskanälen (46; 26) versorgt wird, die sie mit wenigstens einer Leitung (22) verbinden.

12. Zerstäubungskopf nach Anspruch 11, bei dem der Umfangsbundring zwei Verwirbelungskanäle (26) und die Verwirbelungskammer (25) definiert, wobei die Überkapsel die Kanäle vervollständigt und voneinander trennt und die Verwirbelungskammer vervollständigt, wobei die Überkapsel im übrigen die Abgabeöffnung (35) definiert, die auf die Verwirbelungskammer zentriert ist.

13. Zerstäubungskopf nach Anspruch 11, bei dem die Überkapsel zwei Verwirbelungskanäle (26) und die Verwirbelungskammer (25) bildet, wobei der Bundring die Kanäle vervollständigt und voneinander trennt und die Verwirbelungskammer vervollständigt, wobei der Bundring weiterhin die Abgabeöffnung (35) definiert, die auf die Verwirbelungskammer zentriert ist.

14. Zerstäubungskopf nach einem der Ansprüche 11 bis 13, bei dem die Überkapsel (3) aus Metall besteht.

15. Zerstäubungskopf nach einem der Ansprüche 11 bis 13, bei dem die Überkapsel (3) aus Kunststoff besteht.

16. Zerstäubungskopf nach einem der Ansprüche 11 bis 15, bei dem der Körper (2) und die Überkapsel (3) Ausrichteinrichtungen (29, 37) umfassen, die dazu dienen, die Ausrichtung der Überkapsel (3) bezüglich des Körpers (2) bei der Montage festzulegen.

17. Zerstäubungskopf nach Anspruch 16, bei dem die Überkapsel (3) im Inneren einem Eindring- und Ausrichtvorsprung (37) versehen ist, der mit einer Ausnehmung (29) entsprechender Form zusammenwirkt, die im Körper (2) vorgesehen ist.

## Claims

1. A spray head (1) designed to be mounted on the plunger stem of a dispenser device, such as. a pump or a valve, for dispensing a fluid substance, said spray head (1) comprising a body (2) provided with a recess (21) serving to receive the plunger stem, and with at least one duct (22) causing said recess (21) to communicate with a dispenser orifice (45; 35), said dispenser head being **characterized in that** the body (2) is received securely in an over-cap (3) which covers it while leaving the recess (21) unobstructed.

2. A spray head according to claim 1, in which the over-cap (3) is made of metal.

3. A spray head according to claim 1, in which the over-cap (3) is made of plastic.

4. A spray head according to any preceding claim, in which the dispensing orifice (45) is formed by a spray jet-forming insert (4) mounted on the body (2), said over-cap (3) being provided with an opening (33) for enabling the insert (4) to pass through on mounting it on the body (2).

5. A spray head according to any one of claims 1 to 3, in which said dispensing orifice (35) is formed in the over-cap (3).

6. A spray head according to any preceding claim, including spray means (46, 47; 25, 26) in the form of a swirl chamber (47; 25) centered on the dispensing orifice (45; 35) and fed via at least two tangential swirl channels (46; 26) connecting to said at least one duct (22).

7. A spray head according to claims 4 and 6, in which the swirl chamber (47) and the channels (46) are formed in the insert (4).

8. A spray head according to claims 5 and 6, in which the swirl chamber (25) and the channels (26) are formed in the body (2).

9. A spray head according to any preceding claim, in which the body (2) and the over-cap (3) are provided with angular positioning means (29, 37) for determining the angular positioning of the over-cap (3) relative to the body (2) while they are being assembled.

10. A spray head according to claim 9, in which the inside of the over-cap (3) forms an angular positioning and penetrating spike (37) co-operating with a setback (29) of corresponding shape provided in the body (2).

11. A spray head comprising a body (2) forming a peripheral flange (28) and at least one outlet duct (22) exiting on the exterior of said flange (28), **characterized in that** the peripheral flange (28) is securely received in an over-cap (3) matching the shape of the peripheral flange, the over-cap and the flange forming together spraying means (46, 47; 25, 26) as a swirl chamber (47; 25)centered on dispensing orifice (45; 35) and fed through at least two tangential swirl channels (46, 26) connecting to said at least one duct (22).

12. A spray head according to claim 11, wherein said flange forms said two swirl channels (26) and said swirl chamber (25), the over-cap completing and isolating the swirl channels et completing the swirl chamber, the over-cap forming said dispensing orifice (35) centered on the swirl chamber.

13. A spray head according to claim 11, wherein said flange forms said two swirl channels (26) and said swirl chamber (25), the flange completing and isolating the swirl channels et completing the swirl chamber, the flange forming said dispensing orifice (35) centered on the swirl chamber.

14. A spray head according to any one of claims 11 to 13, wherein said over-cap (3) is made of metal.

15. A spray head according to any one of claims 11 to 13, wherein said over-cap (3) is made of plastic.

16. A spray head according to any one of claims 11 to 15, wherein said body (2) and over-cap (3) are provided with angular positioning means (29, 37) for determining the angular positioning of the over-cap (3) relative to the body (2) while they are being assembled.

17. A spray head according to claim 16, wherein the inside of the over-cap (3) forms an angular positioning and penetrating spike (37) co-operating with a setback (29) of corresponding shape provided in the body (2).
